# EUROPÄISCHE PATENTSCHRIFT

(11) **EP 0 110 269 B1**
(45) Veröffentlichungstag und Bekanntmachung des Hinweises auf die Patenterteilung: **23.04.1986**
(21) Anmeldenummer: 83111579.5
(22) Anmeldetag: 19.11.1983
(51) Int. Cl.: H01H 1/36

(54) **Kontaktanordnung für Stufenwähler von Stufentransformatoren**
Contact device for the step selectors of step transformers
Dispositif de contact pour sélecteur d'échelons de transformateurs à échelons

(30) Priorität: 26.11.1982 DE 3243834
(43) Veröffentlichungstag der Anmeldung: 13.06.1984
(73) Patentinhaber: MASCHINENFABRIK REINHAUSEN GMBH, 93025 Regensburg (DE)
(72) Erfinder: Dohnal, Dieter, Dr.-Ing., D-8411 Lappersdorf (DE); Kloth, Günter, Dipl.-Ing. (FH), D-8424 Saal (DE)

## Beschreibung

Die Erfindung betrifft eine Kontaktanordnung für Stufenwähler von Stufentransformatoren, wie sie im Oberbegriff des Patentanspruches näher bezeichnet ist. Derartige Kontaktanordnungen sind bekannt: DE-PS 1170040.

Eine Schwierigkeit bei derartigen Kontaktanordnungen liegt darin, dass beim Auflaufen der Kontaktbrücken auf einen feststehenden Kontaktstab die beiden Kontaktbrücken unter Übewindung der Kontaktdruckfedern auseinandergedrückt werden müssen, bevor sie mit ihrer V-förmigen Einformung den feststehenden Kontaktstab umgreifen. Dies stellt erhebliche Anforderungen an den Antrieb des Stufenwähters und führt natürlich auch zu Verschleisserscheinungen.

Aufgabe der Erfindung ist es, die eingangsnäher bezeichnete Kontaktanordnung zu verbessern, um insbesondere mit geringeren Antriebskräften auszukommen und um damit den Verschleiss so_{'}gering wie möglich zu halten.

Diese Aufgabe wird erfindungsgemäss durch die im Kennzeichen des Patentanspruches angegebenen Mittel gelöst.

Der mit der Erfindung erzielte Vorteil liegt insbesondere darin, dass sich ein mit der erfindungsgemässen Kontaktanordnung ausgerüsteter Stufenwähler gegenüber anderen Stufenwählern leichter betätigen lässt und dass infolgedessen auch der Verschleiss gering gehalten werden kann, wodurch die mechanische Lebensdauer vergrössert wird.

Ein Ausführungsbeispiel der Erfindung ist in der Zeichnung dargestellt und wird im folgenden näher beschrieben. Es zeigen:
Fig. 1 die Kontaktanordnung im Moment des Auflaufens auf einen feststehenden Kontaktstab (ohne Kontaktdruckfedern),
Fig. 2 dieselbe Kontaktanordnung im geschalteten Zustand,
Fig. 3 einen Querschnitt durch den nicht an der Kontaktgabe beteiligten Mittelteil der beiden Kontaktbrücken,
Fig. 4 eine Seitenansicht der Kontaktanordnung, und
Fig. 5 die Kontaktgabe am Kontaktstab.

Wie aus den Figuren ersichtlich, besteht die Kontaktanordnung im wesentlichen aus einem Kontaktring 1, aus zwei sich gegenüberliegenden Kontaktbrücken 2, 3 mit zugehörigen Kontaktdruckfedern 4 sowie aus mehreren, radial zum Kontaktring angeordneten feststehenden Kontaktstäben 5, von denen der Übersichtlichkeit wegen jedoch nur einer dargestellt ist. Der Kontaktring 1 wird auf übliche Weise von einer Wählersäule, die auch die elektrischen Verbindungsleitungen aufnimmt, gehalten, während die feststehenden, als Kontaktstäbe 5 ausgebildeten Stufenkontakte auf übliche Weise an einem Gerüst aus Isolierstäben, die koaxial zur Wählersäule angeordnet sind, sitzen. Diese Dinge sind jedoch im einzelnen nicht dargestellt, da sie für das Verständnis der vorliegenden Erfindung nicht erforderlich sind.

Die seitlich in Pfeilrichtung verschwenkbaren Kontaktbrücken 2, 3 liegen mit je einem Ende 21, 31 ständig am Kontaktring 1 an. Diese Enden 21, 31 sind derart geformt, dass der Kontaktring 1 umgriffen wird, wobei sich durch zusätzliche Anprägungen jeweils zwei Kontaktstellen 6 bzw. 7 am Kontaktring bilden, die in bezug auf die Längsachse der Kontaktbrücke hintereinander liegen. Die freien Enden 22, 32 der beiden Kontaktbrücken 2, 3 liegen mittels V-förmiger Einformungen im geschalteten Zustand am Kontaktstab 5 an, wobei ebenfalls durch entsprechende Anprägungen je zwei Kontaktstellen 8 bzw. 9 gebildet werden, die gegenüber den Kontaktstellen 6 bzw. 7 am Kontaktring 1 um etwa 90° versetzt sind. Die freien Enden 22, 23 der beiden Kontaktbrücken 2, 3 sind dann weiter mit abgebogenen Auflaufflächen 10, 11 versehen, um ein besseres Auflaufen auf den feststehenden Kontaktstab 5 zu ermöglichen. Wie insbesondere aus Fig. 3 ersichtlich, weist der nicht an der Kontaktgabe beteiligte Mittelteil jeder Kontaktbrücke 2, 3 einen zur anderen Kontaktbrücke hin gewölbten Querschnitt auf, wobei die beiden gewölbten Oberflächen beider Kontaktbrücken 2, 3 im nicht geschalteten Zustand gegeneinanderliegen und infolge der angeprägten Kontaktstellen 6 bzw. 7 eine instabile Lage einnehmen, so dass sie leicht aneinander abwälzbar sind. Hierbei erfolgt praktisch ein Kippen um die angeprägten Kontaktstellen 6 bzw. 7.

Werden, wie insbesondere aus Fig. 1 ersichtlich, die beiden Kontaktbrücken 2, 3 durch seitliches Verschwenken mit dem Kontaktstab 5 zur Kontaktgabe gebracht, so bewirkt das Auflaufen der Kontaktbrücken 2, 3 auf den Kontaktstab 5, was ja mittels der beiden Auflaufflächen 10, 11 erfolgt, zunächst ein Abwälzen der beiden aneinanderliegenden gewölbten Flächen (Fig. 1), wodurch sich die Auflauföffnung für den Kontaktstab 5 an der V-förmigen Einformung der beiden Kontaktbrükken 2,3 öffnet, ohne dass die beiden Kontaktbrükken auf die lichte Weite, die durch den Kontaktstab 5 vorgegeben ist, auseinandergedrückt werden müssen. Sobald die Kontaktbrücken 2, 3 ihre Mittellage zum Kontaktstab 5 erreicht haben, erfolgt eine Eigenjustierung unter Bildung von je zwei Kontaktstellen 8 bzw. 9 am Kontaktstab 5 (vgl. Fig. 5). Das gegenseitige Abwälzen der beiden Kontaktbrücken 2, 3 aneinander wird hierbei dadurch erleichtert, dass die beiden Kontaktstellen 6 bzw. 7 am Kontaktring 1 ebenfalls als erhabene Anprägungen ausgebildet sind, wobei diese Anprägungen in Längsrichtung der Kontaktbrücke hintereinanderliegen. Die aus Flachmaterial bestehende Kontaktbrücke 2, 3 ist so gestaltet, dass sie ohne weiteres in einem Arbeitsgang als Prägeteil herstellbär ist.

## Patentansprüche

Kontaktanordnung für Stufenwähler von Stufentransformatoren zum wahlweisen Überbrücken eines inneren Kontaktringes (1) mit auf einem äusseren Kreis angeordneten Stufenkontakten (5), mit folgenden Merkmalen:
- zwei sich gegenüberliegende, mittels Federn (4) gegeneinander drückbare Kontaktbrükken (2, 3) aus Flachmaterial liegen mit je einem Ende (21,31) ständig am Kontaktring (1), an,
- die Kontaktbrücken sind seitlich von Stufenkontakt (5) zu Stufenkontakt verschwenkbar,
- der Kontaktring (1 ) wird von den eingeformten Enden (21, 31 ) der beiden Kontaktbrücken umgriffen, derart, dass jeweils zwei in Längsrichtung der Kontaktbrücken hintereinanderliegende Kontaktstellen (6 bzw. 7) am Kontaktring (1 ) vorhanden sind,
- die Stufenkontakte (5) sind als sich in Längsrichtung der Kontaktbrücken erstreckende Kontaktstäbe (5) mit im wesentlichen rundem Querschnitt ausgebildet,
- die freien Enden (22, 32) der beiden Kontaktbrücken (2, 3) nehmen mittels V-förmiger Einformungen im geschalteten Zustand einen Stufenkontakt (5) zwischen sich auf, derart, dass ebenfalls je zwei Kontaktstellen (8 bzw. 9), die gegenüber den Kontaktstellen (6 bzw. 7) am Kontaktring um 90° versetzt sind, vorhanden sind,
- die freien Enden der Kontaktbrücken (2, 3) sind mit nach aussen abgebogenen Auflaufflächen (10 bzw. 11) zum besseren Auflaufen auf den Kontaktstab (5) versehen,
- sämtliche von den Kontaktbrücken (2, 3) zu bildenden Kontaktstellen (6, 7, 8, 9) sind als erhabene Anprägungen ausgebildet,
dadurch gekennzeichnet, dass der nicht an der Kontaktgabe beteiligte Mittelteil jeder Kontaktbrücke (2, 3) einen zur anderen Kontaktbrücke hin gewölbten Querschnitt aufweist, wobei die beiden gewölbten Oberflächen beider Kontaktbrücken im nicht geschalteten Zustand gegeneinanderliegen und beim Auflaufen auf den Kontaktstab (5) aufeinander abwälzbar sind.

## Claims

Contact arrangement for tap selectors of tapped transformers for the selective bridging-over of an inner contact ring (1) with tap contacts (5) arranged on an outer circle, with the following features:
- two contact bridges (2,3), which lie opposite each other and are pressable against each other by springs (4) of flat material, each lie constantly by a respective end (21, 31 ) against the contact ring (1),
- the contact bridges are pivotable laterally from tap contact (5) to tap contact,
- the contact ring (1) is encompassed by the inwardly formed ends (21,31) of both the contact bridges in such a manner that two contact places (6 or 7), lying one behind the other in longitudinal direction of the contact bridges, are present each time at the contact ring (1),
- the tap contacts (5) are constructed as contact rods (5) of substantially round cross-section and extending in longitudinal direction of the contact bridges,
- the free ends (22, 32) of both the contact bridges (2, 3) between them in the switched state receive a tap contact (5) by means of V-shaped inward formations, in such a mannerthattwo contact places (8 or 9), which are displaced through 90° at the contact ring relative to the contact places (6 or 7), respectively are likewise present,
- the free ends of the contact bridges (2, 3) are provided with run-up surfaces (10 or 11) bent away outwardly for the better running-up onto the contact rod (5),
- all contact places (6, 7, 8, 9) to be formed by the contact bridges (2, 3) are formed as raised stamped portions,
characterised thereby, that the middle part of each contact bridge (2, 3) does not participate in the contact making and displays a cross-section which is bowed towards the other contact bridge, wherein both the bowed surfaces of both the contact bridges lie one against the other in the unswitched state and are rollable one on the other during the running-up onto the contact rod (5).

## Revendications

Dispositif de contact pour sélecteur d'échelons de transformateurs à échelons, prévu pour ponter sélectivement un anneau interne de contact (1 ) avec des contacts d'échelons (5) disposés sur un cercle externe, dispositif comportant les particularités suivantes:
- deux ponts de contact (2, 3) en un matériau plat, placés l'un en face de l'autre et susceptibles d'être pressés l'un contre l'autre par des ressorts (4), s'appliquent chacun en permanence par une extrémité (21,31) sur l'anneau de contact (1 ),
- ces ponts de contact sont susceptibles de pivoter latéralement de contact d'échelon (5) en contact d'échelon,
- l'anneau de contact (1 ) est enveloppé par les extrémités moulées (21, 31) des deux ponts de contact, de sorte que sur chacun de ces ponts, il est prévu deux emplacements de contact (6 ou bien 7) sur l'anneau de contact (1), ces emplacements étant situés l'un derrière l'autre en direction longitudinale du pont de contact,
- les contacts d'échelons (5) revêtent la forme de barreaux de contact (5), de section transversale essentiellement ronde, et qui s'étendent en direction longitudinale des ponts de contacts,
- les extrémités libres (22, 32) des deux ponts de contact (2, 3), grâce à leurs moulages en forme de V, prennent entre elles, lorsque la connexion est établie, un contact d'échelon (5), de sorte qd'il est également prévu sur chacune d'elles deux emplacements de contact (8 ou bien 9) décalés de 90° par rapport aux emplacements de contact (6 ou bien 7) sur l'anneau de contact,
- les extrémités libres des ponts de contact (2, 3) sont munies de surfaces d'accostage (10 ou bien 11 ) courbées vers l'extérieur, pour permettre un meilleur accostage sur le barreau de contact (5),
- tous les emplacements de contact (6, 7, 8, 9) prévus sur les ponts de contact revêtent la forme d'empreintes en relief,
dispositif caractérisé en ce que la partie médiane, ne participant pas à l'établissement des contacts, de chaque pont de contact (2, 3) comporte une section transversale bombée vers l'autre pont de contact, ces deux surfaces bombées des deux ponts de contact s'appliquant l'une contre l'autre lorsque la connexion n'est pas établie et étant susceptibles de rouler l'une sur l'autre lors de l'accostage sur le barreau de contact (5).
